# EUROPÄISCHE PATENTSCHRIFT

(11) **EP 3 052 396 B1**
(45) Veröffentlichungstag und Bekanntmachung des Hinweises auf die Patenterteilung: **02.01.2019**
(21) Anmeldenummer: 15774853.4
(22) Anmeldetag: 14.09.2015
(51) Int. Cl.: B65D 33/01

(54) **FLEXIBLES VERPACKUNGSBEHÄLTNIS**
FLEXIBLE PACKAGING CONTAINER
RÉCIPIENT D'EMBALLAGE FLEXIBLE

(30) Priorität: 15.09.2014 DE 202014007340 U
(43) Veröffentlichungstag der Anmeldung: 10.08.2016
(73) Patentinhaber: Bischof + Klein SE & Co. KG, 49525 Lengerich (DE)
(72) Erfinder: ZUM-DOHME, Rolf, 49525 Lengerich (DE); REINKER, Christoph, 48282 Emsdetten (DE)
(74) Vertreter: Wischmeyer, André
(86) Internationale Anmeldenummer: PCT/EP2015/001834
(87) Internationale Veröffentlichungsnummer: WO 2016/041629

(56) Entgegenhaltungen:
- EP-A1- 1 607 339
- DE-A1-102013 000 038
- JP-A- H1 179 198

## Beschreibung

Die vorliegende Erfindung betrifft ein flexibles Verpackungsbehältnis, insbesondere einen Kunststofffolienbeutel oder -sack für Schüttgüter, umfassend eine vordere und eine hintere Wand und einen zwischen diesen Wänden ausgebildeten Aufnahmeraum für zu bevorratendes Gut, wobei die Wände zumindest teilweise aus einem Folienmaterial ausgebildet sind, mit einem über eine innere Lage ausgebildeten Zwischenraum, der über die innere Lage vom Aufnahmeraum getrennt ist und wobei über wenigstens eine in der inneren Lage angeordnete Aufnahmeraumentlüftung eine Entlüftung des Aufnahmeraums in den Zwischenraum und über wenigstens eine weitere, eine Quernaht unterbrechende Entlüftungsöffnung eine Entlüftung vom Zwischenraum aus dem Verpackungsbehältnis erfolgen kann.

Ein gattungsgemäßer Stand der Technik ist in der EP 1 607 339 B1 gezeigt. Üblicherweise und so auch im zitierten Stand der Technik werden die Längsnähte bei Säcken auf der Beutelrückseite gefertigt. Regelmäßig wird auf dieser Seite auch der Entlüftungskanal im Bereich sich überlappender Ränder des oftmals aus einer Flachfolie hergestellten Behältnisses vorgesehen. Wenn der Sack mit der Entlüftungsöffnung in einer Längs- oder Quernaht nach dem Befüllen auf die Rückseite gelegt wird, wird der Zwischenraum aufgrund des im Verpackungsbehältnis vorhandenen Materials zusammengedrückt. Die Entlüftung kann somit gar nicht oder nur schlecht erfolgen. Es ist daher üblich, Säcke nach dem Befüllen zunächst zu Entlüftungszwecken auf die Vorderseite zu legen, dann flachzudrücken um sie zu entlüften und anschließend in einer Wendestation umzudrehen, um sie dann mit der Vorderseite nach oben zu palettieren. Hiermit gehen Aufwendungen in zeitlicher und maschinentechnischer Hinsicht einher.

Weiterhin ist der Überlappungsbereich in der Breite aus Materialmengen- und damit auch Preisgründen begrenzt, es muss dasselbe Material verwendet werden, die auch für den Rest der Wand Verwendung findet.

Es ist Aufgabe der vorliegenden Erfindung, ein Verpackungsbehältnis zu schaffen, welches für eine Entlüftung besser geeignet und in der Herstellung günstiger ausgebildet werden kann.

Die Aufgabe wird gelöst durch einen Gegenstand gemäß Anspruch 1. Vorteilhafte Weiterbildung der Erfindung sind den auf diesen Anspruch rückbezogenen Unteransprüchen sowie der nachfolgenden Beschreibung zu entnehmen.

Erfindungsgemäß ist es vorgesehen, dass die innere Lage durch einen auf einer zum Zwischenraum hin gerichteten Seite der vorderen Wand angeordneten Streifen ausgebildet ist, der über zwei zwischen den oberen und unteren Quernähten verlaufende Längsnähte an der vorderen Wand, somit insbesondere an deren Innenseite, befestigt ist.

Die erfindungsgemäße Ausbildung hat den Vorteil, dass die im Stand der Technik verwendete Wendestation entfallen kann, da der auf der Rückseite liegende Sack aufgrund der zur vorderen Wand hin angeordneten Zwischenlage entlüften kann, auch wenn er auf der Rückseite aufliegt.

Bei der Zwischenlage kann es sich um einen in Längsrichtung bzw. in Querrichtung zugeführten Streifen handeln, der auf vier Seiten mit einer Innenseite der vorderen Wand befestigt ist. Unter einer vorderen Lage oder Wand wird hierbei derjenige Folienabschnitt verstanden, der bei einem befüllten Sack in einer Draufsicht auf den liegenden Sack nach vorne zeigt. Diese Seite ist üblicherweise zu Kennzeichnungs- und oder Werbezwecken bedruckt. Die innere Lage kann entweder nur teilweise mit der vorderen Lage eine mehrlagige Vorderwand ausbilden, sie kann auch vollflächig auf der nach innen gerichteten Seite der vorderen Lage angeordnet sein. Im Sinne einer Materialersparnis ist es vorteilhaft, wenn innenseitig der vorderen Wand bei einem in Längsrichtung zugeführten Streifen dieser mit einer verringerten Breite ausgestattet ist. Entsprechendes gilt für einen im Produktionsprozess quer eingeschossenen Streifen, der in Längsrichtung des Herstellungsprozesses betrachtet eine geringere Höhe als das Verpackungsbehältnis aufweist.

Durch einen separat zugeführten Streifen, der auf der Innenseite angeordnet ist, kann darüber hinaus die Anpassung der Entlüftungsleistung gegenüber dem Stand der Technik verbessert werden, bei dem die Herstellung eines überlappenden und aus den seitlichen Bereichen einer Flachfolie hergestellten Bereiches fertigungstechnisch auf eine mehr oder weniger in der Mitte der rückwärtigen Wand befindlichen Position beschränkt ist. Das Material des Streifens und die Positionierung an der vorderen Wand sind mit Einschränkung hinsichtlich der Siegelfähigkeit frei wählbar.

Die Entlüftungsöffnung ist über einen die Quernaht unterbrechenden Durchlass herstellbar. Dieser wird vorteilhaft für einen gleichmäßigen Produktionsprozess durch Zuführung eines Antisiegelstreifens hergestellt, der während der Siegelung und Herstellung der Quer- oder Längsnähte eine geschlossene Verbindung zwischen vorderer Wand und inneren Lage verhindert. Der Antisiegelstreifen bildet hierfür auf einer Seite während des Siegelns keine Verbindung zum angrenzenden Folienmaterial her, verbindet sich vorzugsweise auf seiner gegenüberliegenden Seite dann allerdings mit der dort anliegenden Lage/Wand, um an dieser befestigt zu werden und nicht aus dem Verpackungsbehältnis herauszurutschen. Entsprechend ist es auch vorteilhaft, einen in Längsrichtung zugeführten Antisiegelstreifen kontinuierlich zuzuführen und somit sowohl auf der unteren Seite wie auch auf der oberen Seite in der Quernaht einen Durchlass auszubilden, womit dann eine Entlüftung des Zwischenraums verbessert wird.

Die innere Lage, die auch Zwischenlage genannt werden kann, muss nicht aus demselben Folienmaterial wie die vordere und/oder die hintere Lage ausgebildet sein. Es kann sich jedoch aus fertigungstechnischen Gründen um einen mit zumindest einer Entlüftungsöffnung versehenen Folienteil handeln, der von einer die vordere und/oder hintere Wand ausbildenden Folie im Herstellungsprozess abgetrennt wurde. Entlüftungsöffnungen können beispielsweise bereits herstellungsbedingt im Material vorhanden sein, sie können z.B. auch durch Stanzen oder Nadeln hergestellt werden.

Vorzugsweise betrifft die Erfindung ein Verpackungsbehältnis, welches aus einer Flachfolie, welche rückwärtig zusammengelegt wird und deren Seiten durch eine Längsnaht miteinander verbunden werden.

Durch die vorzugsweise separate Zuführung eines Streifens kann es sich bei diesem beispielsweise um ein dünneres, günstigeres, bereits mit Löchern zwecks Ausbildung von Aufnahmeraumentlüftungsöffnungen versehenen Material handeln, wobei auch Vlies- und/oder Folienstreifenkombinationen aus verschiedenen Materialien geeignet sind. In jedem Fall ist die innere Lage an das zu bevorratende Gut anpassbar hinsichtlich der Anzahl und der Art der Aufnahmeraumentlüftungsöffnungen anpassbar. Da die Entlüftungsöffnungen, die für eine Entlüftung aus dem Zwischenraum und somit aus dem Verpackungsbehältnis hinaus Sorge tragen, vorzugsweise als in den endseitigen Quernähten vorhandene Durchlässe ausgebildet sind, muss die in der Regel dickere, die vordere bzw. rückwärtige Wand ausbildende Folie nicht geschädigt werden. Die vordere Lage steht somit vollflächig für ein entsprechendes Druckmotiv zur Verfügung, und zwar direkt nach Herstellung des Sackes, der gemäss Anspruch 1 als FFS-Sack (Form, Fill and Seal-Sack) ausgebildet ist. Die Quernähte werden hierbei erst bei Befüllung des Verpackungsbehältnisses erzeugt.

Der Streifen, der insbesondere auch aus Folie hergestellt ist, und der ebenfalls insbesondere dünner als die vordere Lage ausgebildet ist, erstreckt sich für eine kontinuierliche, nicht intermittierende Zuführung vorzugsweise über die gesamte Länge der vorderen Wand (Zuführung in Längsrichtung). Er erstreckt sich dann bis in die das Verpackungsbehältnis begrenzenden Quernähte und ist über diese oberen und unteren Quernähte fixiert. Es kann somit über die gesamte Höhe für die Ausbildung von Entlüftungsöffnungen verwendet werden. Entsprechend kann auch ein Antisiegelstreifen von der oberen bis zur unteren Quernaht verlaufen.

Durch die Verwendung eines Antisiegelstreifens bzw. die Einbringung eines nicht klebenden oder siegelbaren Bereiches in die Quernaht ist die Entlüftungsöffnung überdruckunabhängig ausgebildet und somit insbesondere kontinuierlich vorhanden. Es kann daher gerade bei feinen Schüttgütern, die bereits bei einem geringen Füllstand einer Entlüftung bedürfen, bereits bei niedrigsten Differenzdrücken zwischen Aufnahmeraum und Umgebung eine Entlüftung erfolgen.

In Längsrichtung des Streifens, d.h. vorzugsweise in Produktions- und Zuführrichtung des Verpackungsbehältnisses bzw. des Streifens betrachtet sind die Entlüftungsöffnung und die Aufnahmeraumentlüftungsöffnung (in einer Projektion auf die vordere Lage) voneinander beabstandet. Somit können Entlüftungsöffnungen beispielsweise in einem genadelten Bereich über die gesamte Länge des Streifens vorhanden sein, was eine gute Entlüftung über die Höhe des Verpackungsbehältnisses ermöglicht. Die Anpassung der Entlüftungsleistung an das Füllgut und der hiermit einhergehenden Transportluftmenge ist gut möglich. Entsprechend kann bei gleicher Anzahl und Größe von Aufnahmeraumentlüftungsöffnungen der Streifen schmaler gehalten werden. Entsprechend ist das erfindungsgemäße Verpackungsbehältnis gut für eine Herstellung ohne Rapport geeignet.

Für erfindungsgemäße Varianten mit Rapport, bei denen quer zum Streifen betrachtet (und projiziert auf die vordere Wand) die Entlüftungsöffnung und die Aufnahmeraumentlüftungsöffnung voneinander beabstandet sind, gilt dies eingeschränkt. Bei solchen Varianten, bei denen die Entlüftungsöffnungen der Quernaht angeordnet sind und die Aufnahmeraumentlüftungsöffnungen eher in der mittleren Höhe der inneren Lage vorhanden sind, muss der Streifen für eine gleich Entlüftungsleistung breiter ausgebildet werden.

Die Entlüftungsleistung kann weiterhin vorteilhaft beeinflusst werden, wenn zumindest ein teilweise aus einem Folienmaterial ausgebildeter Abstandshalter, der die innere Lage von der vorderen Wand beabstandet, vorhanden ist. Hierdurch werden Zwischenräume in dem Zwischenraum freigehalten und es wird verhindert, dass sich die innere Lage und die vordere Lage aufeinanderlegen und hierdurch eine Entlüftung verhindern.

Insbesondere ist es vorteilhaft, wenn das Verpackungsbehältnis zumindest ein Umlenkelement aufweist, welches eine direkte geradlinige Verbindung zur Entlüftung zwischen Aufnahmeraumentlüftungsöffnung und Entlüftungsöffnung unterbindet. Auch hierüber kann die Entlüftungsleistung gesteuert und an das Schüttgut angepasst werden. Bei Aufnahmeraumentlüftungsöffnungen, die über die gesamte Länge des zugeführten Streifens ausgebildet sind, beginnt ein solches Umlenkelement vorteilhafterweise bereits mit der Quernaht, um eine unmittelbare Entlüftung eines direkt auf Höhe des Durchlasses verbundenen Bereiches mit Aufnahmeraumentlüftungsöffnungen zu vermeiden. Die Entlüftung kann somit besser gesteuert werden.

Für einen genau definierten Zwischenraum ist es darüber hinaus vorteilhaft, wenn die innere Lage über wenigstens eine Fixierung zwischen den Längsnähten an der vorderen Wand befestigt ist. Dies gilt insbesondere für eine Kombination aus Abstandshaltern, Fixierungen und Umlenkelementen, wobei Umlenkelemente insbesondere durch Fixierungen oder Abstandshalter ausgebildet werden können.

Anstelle einer einzigen Entlüftungsöffnung im Bereich der Quernaht kann in Längsrichtung des zugeführten Streifens betrachtet das Verpackungsbehältnis zwei oder mehr nebeneinander liegende Durchlässe in der Quernaht aufweisen, um die Entlüftungsleistung zu erhöhen. Diese können in derselben Richtung betrachtet beispielsweise beidseitig einen mit Entlüftungsöffnungen versehenen Bereich des Streifens begrenzen.

Weitere Vorteile und Einzelheiten der Erfindung sind der nachfolgenden Figurenbeschreibung zu entnehmen. Schematisch dargestellt zeigt:
- Fig. 1: ein erstes Ausführungsbeispiel der Erfindung in perspektivischer Ansicht,
- Fig. 2: den Gegenstand nach Fig. 1 in einem Querschnitt in etwa auf Höhe der Mitte des Gegenstands nach Fig. 1,
- Fig. 3: eine teilweise aufgebrochene Vorderansicht des Gegenstands nach Fig. 1,
- Fig. 4: ein weiteres Ausführungsbeispiel der Erfindung in perspektivischer Ansicht,
- Fig. 5: den Gegenstand nach Fig. 4 in einem Querschnitt auf mittlerer Höhe ,
- Fig. 6: den Gegenstand nach Fig. 4 in einer teilweise aufgebrochenen Vorderansicht.

Einzelne technische Merkmale der nachbeschriebenen Ausführungsbeispiele können auch in Kombination mit vorbeschriebenen Ausführungsbeispielen sowie den Merkmalen des unabhängigen Anspruchs und etwaiger weiterer Ansprüche zu erfindungsgemäßen Gegenständen kombiniert werden. Sofern sinnvoll, sind funktional gleichwirkende Elemente mit identischen Bezugsziffern versehen.

Ein flexibles Verpackungsbehältnis 1 gemäß Fig. 1 umfasst eine vordere Wand 2, eine hintere Wand 3 (vgl. Fig. 2) und eine vorstehend gestrichelt dargestellte innere Lage, die durch einen separaten (Folien-) Streifen 4, der in Längsrichtung während der Herstellung des Verpackungsbehältnisses zugeführt wurde, ausgebildet ist. Am oberen und am unteren Ende ist das Verpackungsbehältnis durch gesiegelte Quernähte 5.1 bzw. 5.2 verschlossen. Ein Antisiegelstreifen 6 (in Fig. 1 gestrichelt dargestellt) läuft von der oberen Quernaht 5.1 zur Quernaht 5.2 und ist auf einer Seite entweder an der vorderen Lage oder an der inneren bzw. Zwischen-Lage, die durch den Folienstreifen 4 ausgebildet wird, befestigt. Aufnahmeraumentlüftungsöffnungen 7 sind in einem Bereich 8 in Querrichtung betrachtet von Entlüftungsöffnungen, die über Durchlässe in der Quernaht 5.1 bzw. der Quernaht 5.2 ausgebildet sind, beabstandet.

Es handelt sich hierbei um eine Rapport-orientierte Variante eines Verpackungsbehältnisses 1, bei der über eine Rapportsteuerung eine exakte Positionierung des Streifens 4 zwischen den Quernähten 5.1 und 5.2 bewirkt wird. Prägelinien 9, die durch Prägung der inneren Lage erzeugt werden können, bilden Abstandshalter im Zwischenraum aus, so dass die innere Lage 4 und die vordere Wand 2 bzw. die vordere Lage voneinander beabstandet gehalten werden.

Im Ausführungsbeispiel gemäß Fig. 4 ff. ist ein als Folienstreifen ausgebildeter Streifen 4 ohne Rapportorientierung in ein Verpackungsbehältnis 1 eingebracht.

Der Streifen 4 ist über die gesamte Höhe des Verpackungsbehältnisses 1 zwischen Quernähten 5.1 und 5.2 angeordnet. Im Gegensatz zum Ausführungsbeispiel gemäß Fig. 1 ist ein Entlüftungsöffnungen 7 aufweisender genadelter Bereich 8 über die gesamte Länge des Streifens 4 ausgebildet. Der Streifen 4 bildet die innere Lage 4aus und ist über Längsnähte 13 mit der vorderen Wand 2 verbunden (vgl. Fig. 5 und 6). In Längsrichtung betrachtet ist ein Antisiegelstreifen 6 in der linken Hälfte des Zwischenraums angeordnet und somit projiziert auf die Ebene der vorderen

Wand 2 beabstandet von dem Bereich 8 angeordnet. Luft kann Luft über den genadelten Bereich 8 entlang von im vorliegenden Fall als unterbrochene Prägelinien 9 ausgebildete Abstandshalter und entlang von Fixierungen 10 der inneren Lage mit der vorderen Wand 2 in Richtung von endseitig des Antisiegelstreifens 6 vorhandenen Entlüftungsöffnungen 11 geführt. In diesem Ausführungsbeispiel ist somit keine Rapportorientierung gegeben.

Sowohl das Ausführungsbeispiel gemäß Fig. 1 wie auch das Ausführungsbeispiel gemäß Fig. 4 sind mit einer vorderen und einer hinteren Wand 2 bzw. 3 ausgestattet, die aus einer auf der Rückseite des Verpackungsbehältnisses 1 über eine Längsnaht 12 seitlich verbundene Flachfolie hergestellt sind. Die Längsnaht 12 verschließt das Verpackungsbehältnis 1 in Umfangrichtung und ist auf der rückseitigen Wand 3 angeordnet. Die vordere Wand 2 ist somit frei von einer das Verpackungsbehältnis in Umfangsrichtung verschließenden Längsnaht 12.

Beiden Verpackungsbehältnissen gemeinsam ist, dass der Streifen, der die innere Lage 4 ausbildet, über Längsnähte 13 auf der Innenseite der vorderen Wand 2 über die gesamte Höhe des Verpackungsbehältnisses angeordnet ist und somit ein Zwischenraum 14 ausgebildet wird.

Über diesen Zwischenraum 14 erfolgt eine Entlüftung des zwischen vorderer Wand 2 und hinterer Wand 3 im Übrigen ausgebildeten Aufnahmeraums 15.

## Patentansprüche

1. Flexibles Verpackungsbehältnis in Form eines Kunststofffolienbeutels oder - sacks für Schüttgüter, welcher als FFS-Sack ausgebildet ist, umfassend eine vordere und eine hintere Wand (2,3) und einen zwischen diesen Wänden (2,3) ausgebildeten Aufnahmeraum (15) für zu bevorratendes Gut sowie das Verpackungsbehältnis am oberen und am unteren Ende verschliessende Quernähte (5.1, 5.2), wobei die Wände (2,3) zumindest teilweise aus einem Folienmaterial ausgebildet sind, mit einem über eine innere Lage (4) ausgebildeten Zwischenraum (14), der über die innere Lage (4) vom Aufnahmeraum (15) getrennt ist, und wobei über wenigstens eine in der inneren Lage (4) angeordnete Aufnahmeraumentlüftungsöffnung (7) eine Entlüftung des Aufnahmeraums (15) in den Zwischenraum (14) und über wenigstens eine weitere, eine Quernaht unterbrechende Entlüftungsöffnung (11) eine Entlüftung vom Zwischenraum (14) aus dem Verpackungsbehältnis (1) erfolgen kann, wobei die vordere Wand (2) frei von einer das Verpackungsbehältnis (1) in Umfangsrichtung verschließenden Längsnaht (12) ist, **dadurch gekennzeichnet, dass** die innere Lage (4) durch einen auf einer zum Zwischenraum (14) hin gerichteten Seite der vorderen, zu Kennzeichnungs- und/oder Werbezwecken bedruckten Wand (2) angeordneten Streifen (4) ausgebildet ist, der über zwei zwischen oberen und unteren Quernähten (5.1,5.2) verlaufende Längsnähte an der vorderen Wand (2) befestigt ist.

2. Verpackungsbehältnis nach Anspruch 1, **dadurch gekennzeichnet, dass** der Streifen (4) durch einen von einer die vordere und/oder die hintere Wand (2,3) ausbildenden Folie abgetrennten Folienteil ausgebildet ist.

3. Verpackungsbehältnis nach Anspruch 1, **dadurch gekennzeichnet, dass** der Streifen (4) aus einem anderen und insbesondere dünneren Material als die vordere Wand (2) ausgebildet ist.

4. Verpackungsbehältnis nach einem der vorherigen Ansprüche, **dadurch gekennzeichnet, dass** der Streifen (4) über die gesamte Höhe des Verpackungsbehältnisses (1) verläuft und über die oberen und unteren Quernähte (5.1,5.2) fixiert ist.

5. Verpackungsbehältnis nach einem der vorherigen Ansprüche, **gekennzeichnet durch** einen Antisiegelstreifen (6), der zur Ausbildung der Entlüftungsöffnung (11) vorgesehen ist.

6. Verpackungsbehältnis nach Anspruch 5, **dadurch gekennzeichnet, dass** der Antisiegelstreifen (6) von der unteren zur oberen Quernaht (5.1,5.2) verläuft.

7. Verpackungsbehältnis nach einem der vorherigen Ansprüche, **dadurch gekennzeichnet, dass** die Entlüftungsöffnung (11) überdruckunabhängig ausgebildet ist.

8. Verpackungsbehältnis nach einem der vorherigen Ansprüche, **dadurch gekennzeichnet, dass** in Längsrichtung des Streifens (4) betrachtet die Entlüftungsöffnung (11) und die Aufnahmeraumentlüftungsöffnung (7) voneinander beabstandet sind.

9. Verpackungsbehältnis nach einem der vorherigen Ansprüche, **dadurch gekennzeichnet, dass** quer zum Streifen (4) betrachtet die Entlüftungsöffnung (11) und die Aufnahmeraumentlüftungsöffnung (7) voneinander beabstandet sind.

10. Verpackungsbehältnis nach einem der vorherigen Ansprüche, **gekennzeichnet durch** einen zumindest teilweise aus einem Folienmaterial ausgebildeten Abstandshalter, der die innere Lage (4) von der vorderen Wand (2) beabstandet.

11. Verpackungsbehältnis nach einem der vorherigen Ansprüche, **dadurch gekennzeichnet, dass** das Verpackungsbehältnis zumindest ein Umlenkelement aufweist, welches eine direkte Verbindung zwischen Aufnahmeraumentlüftungsöffnung (7) und Entlüftungsöffnung (11) unterbindet.

12. Verpackungsbehältnis nach einem der vorherigen Ansprüche, **dadurch gekennzeichnet, dass** die innere Lage (4) über wenigstens eine Fixierung zwischen den Längsnähten an der vorderen Wand (2) befestigt ist.

## Claims

1. Flexible packaging container in the form of a plastics film pouch or bag for bulk goods, which is designed as an FFS bag, comprising a front wall and a rear wall (2, 3) and a receiving space (15) between these walls (2, 3) for goods to be stored, and transverse seams (5.1, 5.2) that close the packaging container at the upper and lower end thereof, the walls (2, 3) being formed at least in part of a film material, with an intermediate space (14) that is formed by an inner ply (4) and separated from the receiving space (15) by the inner ply (4), and it being possible, by means of at least one receiving space ventilation opening (7) arranged in the inner ply (4), for the receiving space (15) to vent into the intermediate space (14) and, by means of at least one further ventilation opening (11) which interrupts a transverse seam, for the intermediate space (14) to vent out of the packaging container (1), the front wall (2) being free of a longitudinal seam (12) that closes the packaging container (1) in the peripheral direction, **characterised in that** the inner ply (4) is formed by means of a strip (4) that is arranged on a side of the front wall (2), which is printed on for labelling and/or advertising purposes, that faces the intermediate space (14), which strip is fastened to the front wall (2) by means of two longitudinal seams that extend between upper and lower transverse seams (5.1, 5.2).

2. Packaging container according to claim 1, **characterised in that** the strip (4) is formed by a film part that is separated from a film that forms the front and/or the rear wall (2, 3).

3. Packaging container according to claim 1, **characterised in that** the strip (4) is formed of a different and in particular thinner material than the front wall (2).

4. Packaging container according to any of the preceding claims, **characterised in that** the strip (4) extends over the full length of the packaging container (1) and is fixed by means of the upper and lower transverse seams (5.1, 5.2).

5. Packaging container according to any of the preceding claims, **characterised by** an anti-sealing strip (6) which is provided so as to form the ventilation opening (11).

6. Packaging container according to claim 5, **characterised in that** the anti-sealing strip (6) extends from the lower to the upper transverse seam (5.1, 5.2).

7. Packaging container according to any of the preceding claims, **characterised in that** the ventilation opening (11) is designed to be independent of overpressure.

8. Packaging container according to any of the preceding claims, **characterised in that**, when viewed in the longitudinal direction of the strip (4), the ventilation opening (11) and the receiving space ventilation opening (7) are spaced apart from one another.

9. Packaging container according to any of the preceding claims, **characterised in that**, when viewed in a direction transverse to the strip (4), the ventilation opening (11) and the receiving space ventilation opening (7) are spaced apart from one another.

10. Packaging container according to any of the preceding claims, **characterised by** a spacer that is formed at least in part of a film material and spaces the inner ply (4) apart from the front wall (2).

11. Packaging container according to any of the preceding claims, **characterised in that** the packaging container has at least one deflection element which prevents a direct connection between the receiving space ventilation opening (7) and the ventilation opening (11).

12. Packaging container according to any of the preceding claims, **characterised in that** the inner ply (4) is fastened to the front wall (2) by means of at least one fixing between the longitudinal seams.

## Revendications

1. Récipient d'emballage souple se présentant sous la forme d'un sac ou d'une poche à film en matière synthétique ou destiné à des produits en vrac, conçu sous la forme d'un sac FFS, comprenant des parois avant et arrière (2, 3) et un espace de réception (15) formé entre ces parois (2, 3) et destinés à un produit à stocker ainsi que des lignes de jonction transversales (5.1, 5.2) fermant le récipient d'emballage à l'extrémité supérieure et à l'extrémité inférieure, les parois (2, 3) étant formées au moins partiellement à partir d'une matière en feuille, un espace intermédiaire (14) étant formé sur une couche intérieure (4) et étant séparée de l'espace de réception (15) par la couche intérieure (4), et une purge de l'espace de réception (15) dans l'espace intermédiaire (14) pouvant être effectué par au moins un orifice de purge d'espace de réception (7) ménagé dans la couche intérieure (4) et une purge de l'espace intermédiaire (14) du récipient d'emballage (1) pouvant être effectuée par au moins un autre orifice de purge (11) coupant une ligne de jonction transversale, la paroi avant (2) étant dépourvue d'une ligne de jonction longitudinale (12) fermant le récipient d'emballage (1) dans la direction périphérique, **caractérisé en ce que** la couche intérieure (4) est formée par une bande (4) qui est disposée du côté, dirigée vers l'espace intermédiaire (14), de la paroi (2) imprimée à des fins de marquage et/ou de publicité et qui est fixée à la paroi avant (2) par deux lignes de jonction longitudinales s'étendant entre les lignes de jonction transversales supérieure et inférieure (5.1, 5.2).

2. Récipient d'emballage selon la revendication 1, **caractérisé en ce que** la bande (4) est formée par une partie de film séparée d'un film formant la paroi avant et/ou la paroi arrière (2, 3).

3. Récipient d'emballage selon la revendication 1, **caractérisé en ce que** la bande (4) est formée à partir d'une matière autre, et en particulier plus mince, que celle de la paroi avant (2).

4. Récipient d'emballage selon l'une des revendications précédentes, **caractérisé en ce que** la bande (4) s'étend sur toute la hauteur du récipient d'emballage (1) et est fixée par les lignes de jonction transversales supérieure et inférieure (5.1, 5.2).

5. Récipient d'emballage selon l'une des revendications précédentes, **caractérisé par** une bande anti-scellement (6) qui est prévue pour former l'orifice de purge (11).

6. Récipient d'emballage selon la revendication 5, **caractérisé en ce que** la bande anti-scellement (6) s'étend de la ligne de jonction transversale inférieure à la ligne de jonction transversale supérieure (5.1, 5.2).

7. Récipient d'emballage selon l'une des revendications précédentes, **caractérisé en ce que** l'orifice de purge (11) est formé indépendamment d'une surpression.

8. Récipient d'emballage selon l'une des revendications précédentes, **caractérisé en ce que** l'orifice de purge (11) et l'orifice de purge d'espace de réception (7) sont espacés l'un de l'autre dans la direction longitudinale de la bande (4) .

9. Récipient d'emballage selon l'une des revendications précédentes, **caractérisé en ce que** l'orifice de purge (11) et l'orifice de purge d'espace de réception (7) sont espacés l'un de l'autre transversalement à la bande (4).

10. Récipient d'emballage selon l'une des revendications précédentes, **caractérisé par** un élément d'espacement formé au moins partiellement à partir d'une matière en film et espaçant la couche intérieure (4) de la paroi avant (2).

11. Récipient d'emballage selon l'une des revendications précédentes, **caractérisé en ce que** le récipient d'emballage comporte au moins un élément de renvoi qui empêche une liaison directe entre l'orifice de purge d'espace de réception (7) et l'orifice de purge (11).

12. Récipient d'emballage selon l'une des revendications précédentes, **caractérisé en ce que** la couche intérieure (4) est fixée à la paroi avant (2) par au moins une fixation entre les lignes de jonction longitudinales.
